# EUROPÄISCHE PATENTSCHRIFT

(11) **EP 1 248 682 B1**
(45) Veröffentlichungstag und Bekanntmachung des Hinweises auf die Patenterteilung: **25.05.2005**
(21) Anmeldenummer: 01900075.1
(22) Anmeldetag: 16.01.2001
(51) Int. Cl.: B05B 11/00, B05B 7/00, A47K 5/14

(54) **VERFAHREN UND VORRICHTUNG ZUR KONTROLLIERTEN SCHAUMABGABE**
METHOD AND DEVICE FOR THE CONTROLLED DISPENSING OF CLEANSING FOAM
PROCEDE ET DISPOSITIF DE DISTRIBUTION COMMANDEE DE MOUSSE

(30) Priorität: 19.01.2000 EP 00810042
(43) Veröffentlichungstag der Anmeldung: 16.10.2002
(73) Patentinhaber: HTS International Trading AG, 6340 Baar (CH)
(72) Erfinder: EHRENSPERGER, Markus, CH-8442 Hettlingen (CH); STUDER, Hans-Jörg, CH-8335 Hittnau (CH)
(74) Vertreter: Frauenknecht, Alois J.
(86) Internationale Anmeldenummer: PCT/CH2001/000028
(87) Internationale Veröffentlichungsnummer: WO 2001/053002

(56) Entgegenhaltungen:
- EP-A- 0 618 147
- WO-A-95/29759
- US-A- 4 477 000
- US-A- 5 862 954

## Beschreibung

Die vorliegende Erfindung bezieht sich auf ein Verfahren zur Schaumausgabe und eine Vorrichtung nach dem Oberbegriff des Anspruchs 1 bzw. Anspruchs 4.

Derartige Schaumspender sind häufig in Wasch- und Toilettenräumen, insbesondere von öffentlichen Anlagen, Restaurants etc. eingesetzt. Ebenso findet man sie in Bereichen mit hohen Hygieneanforderungen wie Lebensmittelindustrie, Gesundheitswesen etc., wo sie oft mit Seifenlösungen, welche Desinfektionsmittel enthalten, betrieben werden.

Aus der WO 90/14037, Fig. 4, ist ein konzentrisch aufgebauter Schaumspender bekannt, der über ein Rückschlagventil Luft aus dem Spendergehäuse ansaugt, komprimiert und gleichzeitig Seifenlösung aus einem Zwischenbehälter fördert. Beide Medien werden in einem Mischraum zusammengebracht; der dort gebildete grobblasige Schaum wird anschliessend über einen Verschäumer homogenisiert und zum Hände waschen ausgestossen. Ein Schaumspender ist auch aus US-A-5 862 954 bekannt.

Das bekannte Gerät ist relativ voluminös und besteht aus zahlreichen Einzelteilen, die über die Zeit betrachtet verschmutzt werden und den Spender verkleben und/oder kontaminieren. Zudem neigt er zum Nachtropfen, da im Mischraum und im Spender der verbleibende Restschaum teilweise zerfällt und teilweise, insbesondere bei längeren Betriebsunterbrüchen, verklebt.

Es ist daher Aufgabe der Erfindung ein Verfahren zur kontrollierten Schaumerzeugung und Abgabe zu schaffen und einen Schaumspender zu bauen, der die Nachteile des Stands der Technik nicht aufweist und insbesondere nicht zum Nachtropfen neigt.

Der zu schaffende Spender soll betriebssicher sein und verbesserte hygienische Verhältnisse schaffen. Er soll einen grossen Zwischenbehälter mit einer gut sichtbaren Füllstandsanzeige besitzen, damit in jedem Fall genügend Zeit zum Austausch der leeren Vorratsflasche durch eine neue, gefüllte zur Verfügung steht. Zudem soll der Spender wirtschaftlich herstellbar sein und ein Minimum an Unterhalt erfordern.

Erfindungsgemäss wird die Aufgabe durch die Merkmale des Anspruchs 1 gelöst.

Verfahrensgemäss wird in der ersten Phase, nach der Schaumbildung und -Ausgabe die Ausgabedüse freigeblasen; in der zweiten Phase wird dort ein geringer Unterdruck erzeugt, der den verbliebenen Schaum zerstört.

Die den Schaum bildenden Flüssigkeitslamellen erfahren durch den Rücksog (Unterdruck) eine Expansion und werden aufgrund ihrer thermodynamischen Instabilität an der inneren Oberfläche eines Düsen-/Expansionskörpers gebrochen, d.h. es entsteht hier eine minimale Menge Seifenlösung, die mit dem nächsten positiven Kolbenhub (mit der Schaumportion) wieder verschäumt und ausgestossen wird.

Durch diese Massnahme bleibt der Düsenraum stets sauber; er verkrustet nicht, so dass der Spender auch nach langen Betriebsunterbrüchen funktionsfähig ist.

In abhängigen Ansprüchen sind Weiterbildungen des Erfindungsgegenstands charakterisiert.

Das Verfahren nach Anspruch 2 lässt sich sehr einfach in bestehende Konstruktionen von Luftzylindern integrieren.

Die Weiterbildung nach Anspruch 3 stellt eine wirtschaftlich besonders interessante Lösung dar.

Ein in der Schaum-Abgabebohrung vorhandener Restschaum wird durch eine vorgeschaltete Expansion erfolgreich zerstört, so dass kein Nachtropfen erfolgt.

Die Vorrichtung nach Anspruch 5 weist den Vorteil einer sehr hygienischen und betriebssicheren Konstruktion auf.

Das in Anspruch 6 aufgezeigte Überfahren eines einzigen Luftdurchlasses ist besonders effizient und ersetzt die in denkbaren anderen Ausführungen notwendigen Ventile, Luftweichen, Luftnachführungen, abgestufte Kolbenstangen zur temporären Luftzufuhr etc.

Besonders wirkungsvoll ist die Ausgestaltung nach Anspruch 7.

Die Ausführung nach Anspruch 8 verhindert das Eindringen von Keimen etc. in den Spender und stellt eine entscheidende Verbesserung der hygienischen Verhältnisse sicher.

Zur Vermeidung von Verwechslungen der Vorratsbehälter dient die Ausgestaltung nach Anspruch 9; sie erhöht die Betriebssicherheit und dient der Sicherstellung des Einsatzes geeigneter Seifenlösungen, insbesondere in kritischen Bereichen (Lebensmittelherstellung und -verteilung, Gesundheitswesen etc.).

Nachfolgend werden am Beispiel eines mit Seifenlösung gespeisten Spenders Ausführungsbeispiele der Erfindung erläutert.

Es zeigen:
- Fig. 1: eine Teilansicht eines Schaumspenders in Perspektivdarstellung,
- Fig. 2: den Spender Fig. 1 in funktionsbereiten Zustand, montiert an einer Wand,
- Fig. 2a: den in Fig. 2 ersichtlichen Schwimmer einer Füllstandsanzeige,
- Fig. 3: eine Schnittdarstellung des Spenders nach Fig. 1,
- Fig. 4: einen Verschäumer nach Fig. 3 in einer sogen. Explosionsdarstellung mit zugehörigem Düsen-/Expansions-Körper,
- Fig. 5: einen Vertikalschnitt durch den Verschäumer gemäss Fig. 4,
- Fig. 6: eine zentrale Draufsicht auf den Verschäumer nach Fig. 5,
- Fig. 7a: die Prinzipdarstellung eines Luftzylinders mit einem Luftkolben in drei charakteristischen Hub-Stellungen,
- Fig. 7b: den typischen Druckverlauf an einem radialen Luftdurchlass des Luftzylinders Fig. 7a,
- Fig. 7c: eine Schnittdarstellung durch eine untere Hälfte eines Luftzylinders mit einem angeschlossenen Düsen-/Expansions-Körper und
- Fig. 8: den Düsen-/Expansions-Körper in einer Draufsicht von oben.

In der Figur 1 ist mit 1 ein ausschnittweise dargestellter Schaumspender bezeichnet, der mit einem über Kopf angeordneten Vorratsbehälter mit Seifenlösung versorgt ist. Eingesetzt ist die durch einen Pfeil symbolisierte Vorratsflasche 2 in einen Adapter 8 mit zentraler Anstechhülse 9 und einen Codier-Rand 10, welche auf einem Verschlussdeckel 7 eines nach Art einer Vogeltränke ausgebildeten Zwischenbehälters 6 eingelassen sind. Auf dem Deckel 7 befinden sich ausserdem Klemm- und Arretierstücke 11, die zu entsprechenden Profilen in Seitenwangen 34 auf einer Rückwand 30 passen und eine leichte Montage und Demontage der funktionswesentlichen Teile des Spenders 1 erlauben.

Stirnseitig ist am Zwischenbehälter 6 ein vertikales, vorspringendes, transparentes Teil 19 zu sehen, in welchen sich ein Schwimmer 22 mit Fahne 22' befindet welche eine Füllstandsanzeige bilden. Darunter sind ein Seifendosierzylinder 83 und ein Luftzylinder 82 angeordnet, wobei letzterer durch ein nicht gezeichnetes Lufteinlassventil 90 versorgt ist. Im weiteren sind eine Abgabebohrung 80 für Seifenschaum und ein Düsen-/Expansions-Körper 74 zu sehen.

In den Seitenwangen 34 sind kurvenförmige Nuten 35 eingelassen, in die beidseitig aus Flanschen 36 herausragende Zapfen eines Hebels 24 greifen, welcher auf seiner unteren Seite mit einem Betätigungsring 23 versehen ist. Der Betätigungshebel 24 wird durch einander gegenüberliegende, zwei mal gebogene Federdrähte 60 in die gezeichnete Lage gedrückt.

Die Bewegungsrichtung des Rings 23 ist mit + und - bezeichnet, wobei die + Richtung dem Vorwärts-Hub (Wirk-Hub) entspricht und die Negativrichtung (-) dem Rückwärts-Hub der mit 43 bezeichneten Kolbenstange entspricht.

Der Luftzylinder 82 ist mit einem Pumpensupport 13 versehen, der auf den Seitenwangen 34 eingerastet ist; ebenso sind im Zwischenbehälter 6 Seitenführungen 12 eingelassen, die der genauen Positionierung dienen.

Im weiteren befindet sich unterhalb der Seitenwange 34 ein Gelenk 31, ein Filmscharnier, welches zur Verbindung der Rückwand 30 mit einer abklappbaren Haube 20 dient, siehe Fig. 2.

In nachfolgenden Figuren sind gleiche Funktionsteile mit gleichen Bezugsziffern versehen.

Die Ansicht nach Fig. 2 zeigt die äussere Form der Haube 20 und damit des ganzen Gerätegehäuses, wobei frontseitig ein Sichtfenster 21 für die Füllstandsanzeige ausgespart ist.

Der Schwimmer 22 ist in Fig. 2a vollständig dargestellt. Aus einem Schwimmerkörper 25 ragt die Fahne 22, während beidseitig von Körper 25 Führungsprofile 26 mit Nuten angeordnet sind.

Weitere Einzelheiten des Spenders Fig. 1 bis 2 sind der Schnittdarstellung Fig. 3 zu entnehmen. In dieser ist das untere Teil des Vorratsbehälters 2 vollständig gezeichnet. Ein Flaschenhals 3 besitzt ein flüssigkeitsdicht aufgesetztes Teil 4, welches die Flasche charakterisiert und codiert. Im Innern des Flaschenhalses 3 ist eine aufgestochene Membrane 52, die als Flaschenverschluss dient, zu sehen. Das Aufstechen geschieht beim Einsetzen des Behälters 2 durch die Anstechhülse 9 im Adapter 8, der mit seiner Form dem Codier-Teil 4 angepasst ist.

Beim Einsetzen des Vorratsbehälters 2 schiebt sich ein am Flaschenhals 3 vorgesehener Vorsprung auf einen halbkugelförmigen Verschlusspropfen 50, entfernt diesen vom Ventilsitz 51 und öffnet den Durchgang für die Seifenlösung, so dass sich das dargestellte Niveau einstellt, welches durch einen nachgespeisten Luftraum L konstant gehalten wird. Der Verschlusspropfen 50 ist einstückig über ein Federblatt 48 mit zwei einander gegenüberliegenden Montagezapfen 49 versehen und im Verschlussdeckel 7 eingesetzt.

Ferner ist ersichtlich, dass der Schwimmer 22 an einer Führungsleiste 47 nach oben gleitet, so bald sich Seifenlösung im Zwischenbehälter 6 befindet.

Die Seifenlösung kann über einen Seifendurchlass 69 und einen Durchgangszapfen 84 zu einem schwimmfähigen Rückschlagventil 44 gelangen, welches oberseitig zum Seifendosierzylinder 83 angeordnet ist. Auf der gegenüberliegenden Seite befindet sich ein weiteres Rückschlagventil 44' das über eine Ventilfeder 45 gegen seinen oberen Ventilsitz gepresst ist. Darunter ist ein Verschäumer 73 zu sehen, der durch einen Düsen-/Expansions-Körper 74 abgeschlossen und mit einer schiefwinklig Abgabebohrung 80 versehen ist.

Im Luftzylinder 82 ist ein axialverschieblicher Luftkolben 42 zu sehen, der einstückig mit der Kolbenstange 43 und einen stirnseitigen Seifenlösungskolben 40 ausgebildet ist. Ferner sind im Luftzylinder 82 zwei Bohrungen ersichtlich, wobei die radiale ein Luftdurchlass 89 zum Düsen-/Expansions-Körper 74 und die axiale ein Luftdurchlass 91 zum Verschäumer 73 ist.

Das hintere Ende der Kolbenstange 43 steckt zwischen zwei Seitenführungen 54 und weist einen Lagerzapfen 39 auf, der in einem Drucknocken 38 seitlich eingerastet ist. Durch diese formschlüssige Kupplung wird die Kolbenstange 43 in + und - Richtung (vgl. Fig. 1) mit dem Betätigungshebel 24 horizontal geführt; wobei die vordere Endstellung des Hebels 24 durch eine Strichpunktlinie angedeutet ist. Ebenfalls ist die betrachterseitig vordere Feder 60 zu sehen, die nach Art einer Blattfeder die Rückstellung des Hebels 24 in seine hintere Endstellung bewirkt.

In Figur 4 sind in vergrösserter Darstellung die Einzelteile des Verschäumers sowie die Ausbildung des Düsen-/Expansions-Körper 74 zu sehen. Zusätzlich zur Fig. 3 ist eine Ventilkugel 70, ein Stopfen 71 mit einem zentralen Durchlass, sowie ein Rohrstück 72, das der Führung der Feder 45 dient, ersichtlich. Im unteren Teil des Verschäumers 73, jedoch noch in diesem angeordnet, ist ein Schaumteiler 86 zu sehen.

Weitere Einzelteile des Verschäumers 73 sind den vergrösserten Darstellungen der Fig. 5 und Fig. 6 zu entnehmen. Dabei sieht man eine als Raumfläche ausgestaltete Vorschäumkammer 87 die durch der Luftführung dienende Kanäle 88 mit Druckluft versorgbar ist; die dosierte Seifenlösung ist gemäss Fig. 3, von oben einem Mantelraum 92 zugeführt.

Das Verschäumungsprinzip ist als solches notorisch bekannt, ebenso das der Verfeinerung und Homogenisierung dienende Membransieb 85 am unterem Ende des Verschäumers 73 sowie die Schaumteiler 86.

Die Draufsicht auf den Verschäumer 73 zeigt in Fig. 6 notorisch bekannte Schaumdüsen, durch welche von oben durch die Luftführüngen 88 die Druckluft den in der Vorschäumkammer 87 gebildeten Schaum hindurch treibt.

Der in Fig. 7a schematisch gezeichnete Luftzylinder 82 lässt dessen Funktionsweise erkennen.

Ein der Verschäumung von Seifenlösung dienender Vorwärts-Hub H_{w} ist wirksam ab dem Überfahren durch den Luftkolben 42 über den radialen Luftdurchlass 89; es baut sich auf dem Hubweg H der in Fig. 7b eingezeichnete Druckverlauf p, bis zu einem maximalen Wert des Wirk-Drucks P_{w}, auf. Dieser Wirk-Druck P_{w} wird über den axialen Luftdurchlass 91 an den angeschlossenen Verschäumer abgegeben.

Beim Rückwärts-Hub H_{B} baut sich nach Fig. 7b der gestrichelt dargestellte Druckverlauf auf, bis zu einem Maximalwert P_{A}, der vor dem Überfahren des Luftdurchlasses 89 erreicht wird. Danach fällt der Druck p ab und ändert nach dem Überfahren des Luftdurchlasses 89 durch den Kolben 42 sein Vorzeichen. Dieser Teil des Rückwärts-Hubs ist mit Hₛ bezeichnet und nimmt einen relativ kleinen maximalen Unterdruck -Pₛ an.

Es ist somit den beiden Figuren zu entnehmen, dass der mit dem Luftdurchlass 82 in Verbindung stehende Düsen-/Expansions-Körper 74 zuerst über die Bohrung 80 ausgeblasen wird, und dass anschliessend ein Rücksaugen erfolgt.

Eine bevorzugte Ausführung eines Luftzylinders 82 mit Verschäumer 73 und Düsen-/Expansions-Körper 74 ist in Fig. 7c halbseitig dargestellt.

Im Gegensatz zur Ausführung nach Fig. 3 ist in Fig. 7c nur ein einziger Luftdurchlass 89 vorgesehen.- Neben einem radialen Durchlass 89 besitzt die Variante nach Fig. 3 Kanäle 93, die ebenfalls mit dem Düsen-/Expansions-Körper 74 verbunden sind.

In Fig. 7c ist der einzige Luftdurchlass 89 analog zu Fig. 7a ausgebildet; ebenso sind der Rückwärts-Hub H_{B} und der weitere Rückwärts-Hub Hₛ eingetragen. Entsprechend der Endstellung des Luftkolbens 42 ist die durch Pfeile charakterisierte Rücksaugrichtung mit -p bezeichnet.

Die physikalische Wirkung des Rücksaugens ist an Hand des Düsen-/Expansions-Körpers 74 nach Fig. 7c und Fig. 8 erkennbar:

Sobald ein Unterdruck im Luftzylinder 42 entsteht, wird über die zwischen den unterem Ende des Verschäumers 73 und dem Düsen-/Expansions-Körper 74 gebildeten spaltförmigen Raum dort verbliebener Seifenschaum nachgesaugt, der am Leitnocken 78 auftrifft und sich als Folge der nachfolgenden Oberflächenvergrösserung an einer Ablauffläche 79 als kleiner Seifentropfen niederschlägt und in die ringförmige Ventil-/Tropf-Kammer 75 abläuft.

Beim einem nachfolgenden positiven Hub tritt der Luftstrom durch den Luftdurchlass 89 über den oberen Expansionsraum 94 auf den Prallkopf 76 und verschäumt in der Tropf-Kammer 75 erneut; anschliessend wird diese aufgrund des längeren Weges und des geringeren Drucks etwa gleichzeitig mit dem durch den Wirk-Hub H_{w} generierten Schaum über die Bohrung 80 ausgestossen.

Die für den Wirk-Hub H_{w} notwendige Füllung des Luftzylinders erfolgt weitgehendst über das in Fig. 1 angedeutete Lufteinlassventil 90, da dieses einen bedeutend kleineren Strömungswiderstand darstellt, als die labyrinthische Ausgestaltung des By-Passes am und im Düsen-/Expansions-Körper 74. Das analoge gilt auch bei de r Abgabe des Schaums; es ist kein vorzeitiges Rcksaugen des portionierten Schaums feststellbar.

Der Erfindungsgegenstand stellt gegenüber dem eingangs erwähnten Stand der Technik inbezug auf seine Zuverlässigkeit, Sauberkeit und Hygiene eine beträchtliche Verbesserung dar.

Durch die bei elektromechanisch angetriebenen Spendern vorhandenen, frei wählbaren konstanteren Hubgeschwindigkeiten lässt sich der Erfindungsgegenstand nochmals optimieren und zeigt dort zusätzliche Wirkung beim Rücksaugen.

## Patentansprüche

1. Verfahren zur kontrollierten portionenweisen Abgabe von Schaum in einem Gerät zur Erzeugung und Dosierung von Schaum, der aus einer verschäumbaren Flüssigkeit unter Zufuhr von Druckluft zu grobblasigem Schaum aufbereitet und in einem nachgeschaltetem Verschäumer verfeinert und homogenisiert wird, wobei in einem Druckluftzylinder ein Vorwärts-Hub des Luftkolbens zur Schaumerzeugung und ein Rückwärts-Hub zum Ausblasen des Schaums aus einer Schaum-Abgabebohrung herangezogen wird, **dadurch gekennzeichnet, dass** die vom Rückwärts-Hub des Luftkolbens (42) erzeugte Luftströmung in einer ersten Phase als Überdruck und in einer zweiten Phase als Unterdruck in den Bereich der Schaum-Abgabebohrung (80) eingeleitet wird, wobei der in der Abgabebohrung (80) vorhandene Schaum in der ersten Phase grösstenteils ausgeblasen und in der zweiten Phase der verbliebene Restschaum bei Unterdruck expandiert und zerfällt.

2. Verfahren nach Anspruch 1, **dadurch gekennzeichnet, dass** die Umkehr der Richtung der Druckströmung durch einen radialen Luftdurchlass erzeugt wird, welcher sich in der ersten Phase vor dem im Rückwärts-Hub bewegten Luftkolben und in der zweiten Phase hinter dem im Rückwärts-Hub befindlichen Luftkolben befindet.

3. Verfahren nach Anspruch 2, **dadurch gekennzeichnet, dass** die Umkehr der Richtung der Druckströmung durch einen einzigen ortsfest im Bereich des Rückwärts-Hubs im Druckluftzylinder radial angeordneten Luftdurchlass erzeugt wird.

4. Verfahren nach einem den vorangehenden Ansprüche, **dadurch gekennzeichnet, dass** hinter der Schaum-Abgabebohrung die Druckströmung des Rückwärts-Hubs expandiert wird.

5. Vorrichtung zur Durchführung des Verfahrens nach Anspruch 1 in einem Gerät (1) zur Erzeugung und kontrollierten portionenweisen Abgabe von Schaum, bestehend aus einem über Kopf angeordneten Vorratsbehälter (2) für eine Seifenlösung, einem zwischenbehälter (6) mit Füllstandsanzeige, einer Dosiervorrichtung für Seifenlösung und einem Druckluftzylinder (82) mit einem doppeltwirkenden Luftkolben (42) wobei die im Vorwärts-Hub erzeugte Druckluft stirnseitig austritt, einer Mischkammer für Luft und Seifenlösung und einem Verschäumer (73) mit einer nachgeschalteten Abgabebohrung (80) für portionierten Seifenschaum, **dadurch gekennzeichnet, dass** im Druckluftzylinder (82) wenigstens ein radialer Luftdurchlass (89) vorgesehen ist, und dass dieser pneumatisch mit der Schaum-Abgabebohrung (80) verbunden ist.

6. Vorrichtung nach Anspruch 5, **dadurch gekennzeichnet, dass** ein einziger Luftdurchlass (89) vorhanden ist, über den der Luftkolben während des Rückwärts-Hubs gleitet.

7. Vorrichtung nach Anspruch 5 oder 6, **dadurch gekennzeichnet, dass** ein Düsen-/Expansions-Körper (74) zwischen den Luftdurchlass (89) und dem Ausgang des Verschäumers (73) geschaltet ist.

8. Vorrichtung nach Anspruch 6, **dadurch gekennzeichnet, dass** der Zwischenbehälter (6) oberseitig durch einen Verschlussdeckel (7) abgedeckt ist, in welchem ein federnd angeordneter Verschlusspropfen (50) derart gelagert ist, dass der Zwischenbehälter (6) ohne eingesetzten Vorratsbehälter (2) stets verschlossen ist.

9. Vorrichtung nach Anspruch 8, **dadurch gekennzeichnet, dass** am Verschlussdeckel (7) ein Adapter vorgesehen ist, welcher einen Codier-Rand (10) aufweist, der mit am Hals (3) angeordneten Codier-Teilen (4) eines Vorratsbehälters (2) korrespondiert.

10. Vorrichtung nach Anspruch 6 oder Anspruch 8, **dadurch gekennzeichnet, dass** im Zwischenbehälter (6) Führungselemente (47) vorgesehen sind, welche einen vertikal beweglichen Schwimmer (22) mit Anzeigefahne (22') in einem vorspringenden vertikalen Teil führen.

11. Vorrichtung nach Anspruch 6 oder einem der Ansprüche 8 bis 9, **dadurch gekennzeichnet, dass** im Verschlussdeckel (7) eine Anstechhülse (9) vorgesehen ist, die eine in der Vorratsflasche (2) vorhandene Membrane (52) während ihres Aufsteckens auf den Verschlussdeckel (7) durchsticht.

12. Verwendung der Vorrichtung nach einem der Ansprüche 6 bis 11 in einem manuell oder elektromechanisch betätigten Schaumspender zur Abgabe von Seifenschaum zum Händewaschen.

## Claims

1. A method for the controlled portion-wise delivery of foam in a device for producing and metering foam that is prepared from a foamable liquid by supplying compressed air to produce a coarse-bubbled foam and is refined and homogenised in a downstream foamer, wherein, in a compressed air cylinder, a forward stroke of the air piston is used for foam production and a backward stroke is used for blowing the foam out of a foam delivery bore, **characterised in that** the air flow produced by the backward stroke of the air piston (42) is introduced into the region of the foam delivery bore (80) as excess pressure in a first phase and as negative pressure in a second phase, the foam present in the delivery bore (80) being for the most part blown out in the first phase and the residual foam which remains expanding under negative pressure and collapsing in the second phase.

2. A method according to claim 1, **characterised in that** the reversal of the direction of pressure flow is produced by a radial air passage which, in the first phase, is in front of the air piston which is being moved on the backward stroke and, in the second phase, is behind the air piston which is on the backward stroke.

3. A method according to claim 2, **characterised in that** the reversal of the direction of pressure flow is produced by a single air passage that is arranged radially in the compressed air cylinder and that is stationary in the region of the backward stroke.

4. A method according to any one of the preceding claims, **characterised in that**, behind the foam delivery bore, the pressure flow of the backward stroke is expanded.

5. An apparatus for carrying out the method according to claim 1 in a device (1) for the production and controlled portion-wise delivery of foam, consisting of an overhead supply vessel (2) for a soap solution, an intermediate vessel (6) having a filling level indicator, a metering device for soap solution and a compressed air cylinder (82) having a double-action air piston (42), the compressed air produced on the forward stroke leaving at the front, a mixing chamber for air and soap solution and a foamer (73) having a downstream delivery bore (80) for metered soap foam, **characterised in that** there is provided in the compressed air cylinder (82) at least one radial air passage (89) and the latter is pneumatically connected to the foam delivery bore (80).

6. An apparatus according to claim 5, **characterised in that** a single air passage (89) is present over which the air piston slides during the backward stroke.

7. An apparatus according to claim 5 or 6, **characterised in that** a nozzle/expansion body (74) is connected between the air passage (89) and the outlet of the foamer (73).

8. An apparatus according to claim 6, **characterised in that** the intermediate vessel (6) is covered at the top by a closure lid (7) in which a resiliently arranged closure plug (50) is mounted in such a manner that the intermediate vessel (6) is always closed when a supply vessel (2) is not inserted.

9. An apparatus according to claim 8, **characterised in that** an adapter is provided on the closure lid (7), which adapter has a keying edge (10) that corresponds to keying parts (4) arranged on the neck (3) of a supply vessel (2).

10. An apparatus according to claim 6 or claim 8, **characterised in that** guide elements (47) are provided in the intermediate vessel (6), which guide elements (47) guide a vertically movable float (22) with an indicating lug (22') in a projecting vertical portion.

11. An apparatus according to claim 6 or either of claims 8 and 9, **characterised in that** a piercing sleeve (9) is provided in the closure lid (7), which piercing sleeve (9) pierces a diaphragm (52) in the supply bottle (2) as the latter is being placed on the closure lid (7).

12. The use of the apparatus according to any one of claims 6 to 11 in a manually or electromechanically operated foam dispenser for delivering soap foam for hand washing.

## Revendications

1. Procédé de distribution par portions contrôlée de mousse dans un appareil destiné à produire et à doser de la mousse, qui à partir d'un liquide transformable en mousse peut être transformée, sous apport d'air comprimé, en une mousse à grosses bulles et est affinée et homogénéisée dans un système de moussage monté en aval, une course d'avance du piston pneumatique pour la production de mousse et une course de recul pour expulser la mousse hors d'une filière de distribution de mousse étant réalisées dans un vérin à air comprimé, **caractérisé en ce que** le flux d'air produit par la course de recul du piston pneumatique (42) est introduit, dans le secteur de la filière de distribution de mousse (80), sous forme de pression dans une première phase et sous forme de dépression dans une seconde phase, la mousse présente dans la filière de distribution (80) étant en majeure partie expulsée pendant la première phase et la mousse résiduelle qui reste se dilatant et retombant sous l'effet de la dépression pendant la seconde phase.

2. Procédé selon la revendication 1, **caractérisé en ce que** l'inversion du sens du flux sous pression est produite par un passage d'air radial qui se trouve, pendant la première phase, devant le piston pneumatique actionné pour la course de recul et, pendant la seconde phase, derrière le piston pneumatique se trouvant en cours de course de recul.

3. Procédé selon la revendication 2, **caractérisé en ce que** l'inversion du sens du flux sous pression est produite par un passage d'air unique disposé de manière fixe, dans le secteur de la course de recul, radialement dans le vérin à air comprimé.

4. Procédé selon l'une des revendications précédentes, **caractérisé en ce que** le flux sous pression de la course de recul est expansé derrière la filière de distribution de mousse.

5. Dispositif de mise en oeuvre du procédé selon la revendication 1 dans un appareil (1) de production et de distribution par portions contrôlée de mousse, constitué d'un conteneur de réserve (2) pour une solution savonneuse, disposé tête en bas, d'un réservoir intermédiaire (6) avec indication de niveau, d'un dispositif de dosage pour solution savonneuse et d'un vérin à air comprimé (82) comportant un piston pneumatique à double effet (42), l'air comprimé produit dans la course d'avance sortant du côté frontal, d'une chambre de mélange pour air et solution savonneuse et d'un système de moussage (73) comportant une filière de distribution (80) montée en aval pour diviser en portions de la mousse savonneuse, **caractérisé en ce que** dans le vérin à air comprimé (82) est prévu au moins un passage d'air (89) radial, et que celui-ci est relié de manière pneumatique à la filière de distribution de mousse (80).

6. Dispositif selon la revendication 5, **caractérisé en ce qu'**un passage d'air (89) unique est présent, sur lequel le piston pneumatique glisse pendant la course de recul.

7. Dispositif selon la revendication 5 ou 6, **caractérisé en ce qu'**un corps de filière/d'expansion (74) est monté entre le passage d'air (89) et la sortie du système de moussage (73).

8. Dispositif selon la revendication 6, **caractérisé en ce que** le réservoir intermédiaire (6) est couvert vers le haut par un couvercle de fermeture (7) dans lequel un taquet de fermeture (50) disposé élastiquement est monté de telle façon que le réservoir intermédiaire (6) est toujours fermé lorsque le conteneur de réserve (2) n'est pas en place.

9. Dispositif selon la revendication 8, **caractérisé en ce que** sur le couvercle de fermeture (7) est prévu un adaptateur qui présente un bord de codage (10) qui correspond à des pièces de codage (4), disposées sur le col (3), d'un conteneur de réserve (2).

10. Dispositif selon la revendication 6 ou 8, **caractérisé en ce que** dans le réservoir intermédiaire (6) sont prévus des éléments de guidage (47) qui guident un flotteur (22) mobile verticalement avec fanion indicateur (22') dans une pièce verticale saillante.

11. Dispositif selon la revendication 6 ou l'une des revendications 8 à 9, **caractérisé en ce que** dans le couvercle de fermeture (7) est prévue une douille de perçage (9) qui perce une membrane (52) présente dans le flacon de réserve (2), pendant la mise en place de celui-ci sur le couvercle de fermeture (7).

12. Utilisation du dispositif selon l'une des revendications 6 à 11 dans un distributeur de mousse à actionnement manuel ou électromécanique, pour la distribution de mousse de savon pour le lavage des mains.
